# FASCICULE DE BREVET EUROPEEN

(11) **EP 1 336 454 B1**
(45) Date de publication et mention de la délivrance du brevet: **26.09.2007**
(21) Numéro de dépôt: 03290276.9
(22) Date de dépôt: 04.02.2003
(51) Int. Cl.: B24B 19/12, B24B 49/16, B24B 21/00

(54) **Procédé et dispositif d'usinage par bande abrasive d'une surface de portée sur une pièce, notamment pour la superfinition d'une surface de came sur un arbre à cames**
Verfahren und Vorrichtung zur Feinstbearbeitung der Lagerfläche eines Werkstücks, insbesondere für die Feinstbearbeitung der Nockenfläche einer Nockenwelle
Method and apparatus using abrasive belt for superfinishing workpiece bearing surfaces, in particular for the superfinishing of cam surface on a camshaft

(30) Priorité: 05.02.2002 FR 0201315
(43) Date de publication de la demande: 20.08.2003
(73) Titulaire: Société des Procédés et Machines Speciales, 91080 Courcouronnes (FR)
(72) Inventeur: Bonachera, Richard, 94300 Vincennes (FR); Millot, Raymond, 91650 Saint Yon (FR)
(74) Mandataire: Casalonga, Axel

(56) Documents cités:
- US-A- 4 945 683
- US-A- 5 536 201
- US-A- 5 762 542
- US-A- 6 102 783

## Description

La présente invention se rapporte à un procédé selon le préambule de la revendication 1 et à un dispositif selon le préambule de la revendication 5 d'usinage par bande abrasive, sur une pièce ayant un axe de rotation, d'au moins une surface de portée non cylindrique, notamment pour la superfinition d'une surface de came sur un arbre à came.

La superfinition par bande abrasive, communément appelée superfinition par "toilage", des surfaces de cames sur des arbres à cames peut s'effectuer, l'arbre à cames étant monté entre pointes et entraîné en rotation autour de son axe, par application d'une bande abrasive en défilement contre une surface de came à l'aide d'un galet d'appui poussé par un vérin contre ladite surface de came. Il arrive cependant qu'une même portion de bande abrasive soit alors appliquée, dans la zone du sommet de la came, deux fois successivement contre la même surface, à savoir d'abord à l'état neuf contre un premier flanc de la came et ensuite à l'état "usé" contre un second flanc de la même came, ce qui ne permet pas de donner à la surface de came une qualité d'usinage (état de surface) bien définie en tous points de la circonférence.

D'un autre côté, l'usinage d'une surface de came par application d'une bande abrasive unique à l'aide d'un galet d'appui unique contre cette surface de came implique une durée d'usinage relativement longue.

L'application de plusieurs bandes abrasives à l'aide de plusieurs galets d'appui contre une même surface de came permettrait de réduire en conséquence la durée d'usinage de la surface de came, mais cela moyennant un coût accru en conséquence (plusieurs unités d'appui, plusieurs bandes abrasives, plusieurs systèmes de défilement (déroulement/enroulement) de bandes abrasives.

Il a également déjà été proposé (voir par exempte US-A 4 993 191) d'usiner à l'aide d'une même bande abrasive une surface de came par un outillage du type pince comprenant deux mâchoires opposées qui serrent entre elles la surface de came, chaque mâchoire portant un patin à mobilité angulaire avec deux galets d'appui espacés, permettant aux quatre galets de la pince de "suivre" le profil de la came. Toutefois, cet outillage et la machine qui en est équipée sont de structure compliquée et de coût élevé. De plus, on retrouve ici également l'inconvénient concernant les qualités d'usinage inégalée notamment des deux flancs d'une came dans la zone du sommet de la came. Par ailleurs, du fait de son action par pincement de la came entre les deux mâchoires, cet outillage ne permet par définition pas de moduler la pression d'appui exercée par chaque galet d'appui, ce qui serait désirable dans certains cas. Enfin, avec cet outillage à quatre galets d'appui, seul le premier galet atteint par la bande abrasive applique de la bande abrasive neuve contre la surface de came, alors que las trois autres galets appliquent de la bande abrasive de plus en plus usée, ce qui réduit leur efficacité d'usinage.

On connaît également par le document US 6 102 783 un dispositif d'usinage de finition d'une surface de came d'un arbre à cames comprenant des moyens d'appui pour appliquer une bande abrasive sur le contour extérieur de la came, chaque moyen d'appui étant pourvu d'un poussoir mobile et actionnable dans une direction radiale de l'arbre à came, le poussoir comprenant, à une extrémité, une tête d'application de la bande abrasive.

La présente invention vise un procédé d'usinage par bande abrasive permettant d'améliorer la vitesse, la qualité et la régularité d'usinage de surfaces de portée non cylindriques et notamment de surfaces de cames. L'invention vise par ailleurs un procédé d'usinage par bande abrasive permettant de moduler à volonté les pressions appui de la bande abrasive. L'invention vise également un dispositif d'usinage par bande abrasive qui soit de structure simple et permette d'usiner à un coût réduit des surfaces de portée non cylindriques à une grande vitesse et avec une qualité et une régularité d'usinage élevées.

Le procédé objet de l'invention est destiné à l'usinage par bande abrasive, sur une pièce ayant un axe de rotation, d'une surface de portée non cylindrique, notamment d'une surface de came sur un arbre à cames. Le procédé comprend un cycle d'usinage consistant à appliquer une bande abrasive par des moyens d'appui suivant une zone de contact sensiblement linéaire, parallèle à l'axe de rotation de la pièce, contre la surface de portée pendant que la pièce est entraînée en rotation autour de son axe de rotation, à faire défiler la bande abrasive dans sa direction longitudinale sur les moyens d'appui pendant l'usinage, et à appliquer deux portions de la même bande en défilement qui sont espacées l'une de l'autre dans la direction longitudinale de la bande, à l'aide de deux organes d'appui indépendants, suivant deux zones de contact angulairement espacées autour de l'axe de rotation de la pièce, contre la surface de portée. Selon l'invention, on fait avancer la bande abrasive entre deux cycles d'usinage successifs, d'une longueur correspondant sensiblement à la longueur de défilement de la bande pendant chaque cycle d'usinage et on dévie la bande abrasive entre les deux organes d'appui sous la forme d'une boucle de longueur telle qu'à chaque cycle d'usinage, le second organe d'appui reçoive et applique une portion de bande abrasive neuve contre la surface de portée.

De préférence, on applique les deux portions de la bande abrasive à l'aide des deux organes d'appui contre la surface de portée suivant deux directions d'action qui se croisent sur l'axe de rotation de la pièce.

Dans ce cas, on peut appliquer les deux portions de la bande abrasive suivant deux directions d'action qui font l'une avec l'autre un angle inférieur à 180°, avantageusement suivant deux directions d'action qui font l'une avec l'autre un angle inférieur à 120° et de préférence inférieur ou égal à 90°.

Suivant ce mode de réalisation, pour permettre d'obtenir la même efficacité d'usinage au niveau de chacun des deux organes d'appui, et pour utiliser de façon optimale la bande abrasive unique, il est possible de faire avancer la bande abrasive, entre deux cycles d'usinage successifs, d'une longueur correspondant sensiblement à la longueur de défilement de la bande pendant chaque cycle d'usinage, et de dévier la bande abrasive entre les deux organes d'appui sous la forme d'une boucle de longueur telle qu'à chaque cycle d'usinage, le second organe d'appui reçoive et applique également une portion de bande abrasive neuve contre la surface de portée.

Le dispositif objet de l'invention pour l'usinage par bande abrasive, sur une pièce ayant un axe de rotation, d'une surface de portée non cylindrique, notamment d'une surface de came sur un arbre à cames, comprend des moyens pour supporter la pièce et pour l'entraîner en rotation autour de son axe, des moyens d'appui pour appliquer au moins une bande abrasive contre au moins une surface de portée de la pièce, des moyens de guidage et d'entraînement de la bande abrasive pour faire défiler la bande abrasive dans sa direction longitudinale sur les moyens d'appui, et des moyens d'appui comprenant deux unités d'appui montées sur un même support et ayant chacune un galet d'appui mobile perpendiculairement à l'axe de rotation de la pièce indépendamment de celui de l'autre unité d'appui, les moyens de guidage et d'entraînement étant conçus pour faire défiler la même bande abrasive successivement sur les deux organes d'appui. Selon l'invention, le support porte un galet de renvoi sur lequel la bande abrasive est déviée en étant guidée transversalement, entre les deux galets d'appui.

Dans le cadre de l'invention, les deux unités d'appui peuvent comprendre par exemple chacune un ressort ou un autre moyen non commandé permettant d'exercer une force d'appui sur l'organe d'appui associé. Dans ce cas, le support commun doit être de préférence déplaçable transversalement par rapport à la pièce avant et après chaque cycle d'usinage.

Cependant, suivant un mode de réalisation préféré, les deux unités d'appui comprennent chacune un vérin à fluide, les cylindres des deux vérins étant montés sur un même support de telle manière que les axes des tiges de piston portant les organes d'appui se croisent sur l'axe de rotation de la pièce. Dans ce cas, le support commun peut être stationnaire, la seule commande des vérins permettant alors d'obtenir également les déplacements nécessaires des organes d'appui par rapport à la surface de portée avant et après chaque cycle d'usinage. De plus, les vérins permettent de définir avec précision la force d'appui et notamment de la maintenir constante sur toute la circonférence de la surface de portée, ce qui n'est pas le cas lors de l'utilisation de ressorts ou de moyens analogues

Les deux vérins peuvent être commandés séparément, ce qui permet de moduler à volonté la force et la durée d'appui de la bande abrasive contre la surface de portée par chaque organe d'appui.

Le support porte un galet de renvoi sur lequel la bande abrasive est déviée en étant guidée transversalement entre les deux galets d'appui. Cela permet à la bande abrasive qui n'est par guidée transversalement à sa longueur au niveau des deux galets d'appui de mieux suivre les mouvements de battement suivant l'axe de la pièce, mouvements qui sont indispensables en superfinition, comme cela est bien connu en soi.

En se référant aux dessins schématiques annexés, on va décrire ci-après plus en détail deux modes de réalisation illustratifs et non limitatifs d'un dispositif selon l'invention; sur les dessins:
les figures 1 à 6 montrent un dispositif qui ne correspond pas à l'invention dans plusieurs positions successives au cours de la rotation d'un arbre à cames;
les figures 7 à 12 montrent un dispositif suivant le mode de réalisation dans les mêmes positions successives.

Selon la figure 1, un arbre à cames 1 symbolisé par son axe de rotation est monté entre pointes et entraîné en rotation autour de son axe qui est ici horizontal en vue de l'usinage (superfinition) d'une surface de came 2 par un dispositif 3 disposé d'un côté de l'arbre à cames 1, sensiblement dans le plan de la (surface de) came 2 à usiner.

Le dispositif 3 comprend un support 4 monté, par des moyens non représentés, de façon réglable (flèche 5) en position par rapport à l'arbre à cames 1, suivant une direction perpendiculaire à l'axe de ce dernier. Notamment en vue de l'adaptation à des arbres à cames différents, le support 4 qui est symétrique par rapport à un plan 6 passant par l'axe de l'arbre à cames 1 peut par ailleurs être réglable en position parallèlement à l'axe de l'arbre à cames 1 par des moyens de guidage qui peuvent par exemple être des douilles 7 mobiles sur des glissières.

Le support 4 porte, dans un même plan perpendiculaire à son plan de symétrie 6, dans des positions symétriques par rapport à ce plan 6, deux vérins à fluide 8, par exemple deux vérins pneumatiques à double effet, dont les cylindres 9 sont solidaires du support 4 de manière que les axes des tiges de piston 10 se croisent sur l'axe de rotation de l'arbre à cames 1. Chaque tige de piston 10 porte à son extrémité libre une monture 11 sur laquelle un galet d'appui 12 et un galet de guidage 13 sont montés dans un même plan en étant mobiles en rotation autour d'axes parallèles à l'axe de l'arbre à cames 1. Les galets d'appui 12 se trouvent dans le prolongement des tiges de piston 10 et les galets de guidage 13 sont décalés l'un vers le haut et l'autre vers le bas par rapport aux galets d'appui 12, respectivement. Une bande abrasive 14 passe d'une bobine de bande neuve non représentée par un premier galet de renvoi 15 sur un premier galet de guidage 13, puis successivement sur les deux galets d'appui 12 qui l'appliquent contre la surface de came 2, pour revenir par le second galet de guidage 13 sur un second galet de renvoi 15 et de là sur une bobine non représentée de renvidage de bande usée. Un système d'entraînement non représenté, commandé, permet de faire avancer, donc de faire défiler à volonté la bande abrasive 14.

Les deux galets d'appui 12, sous l'action des deux vérins 8, appliquent ainsi la même bande abrasive 14 contre la surface de came 2 suivant deux zones de contact sensiblement linéaires, parallèles à l'axe de l'arbre à cames 1 et angulairement espacées autour de cet axe, pendant que l'arbre à cames 1 est entraîné en rotation autour de son axe et que la bande abrasive 14 est entraînée dans sa direction longitudinale pour défiler sur les galets d'appui 12.

Tel que cela apparaît sur les figures 1 à 6, les vérins 8 commandant les galets d'appui 12 permettent d'appliquer la bande abrasive 14, dans chacune des deux zones de contact définies par les deux galets 12, en permanence contre la surface de came 2 avec une force qui est fonction uniquement de la pression d'alimentation en fluide de chaque vérin. Cette force d'appui ne varie donc pas avec la distance radiale des galets d'appui 12 par rapport à l'axe de rotation, laquelle, lors de l'usinage d'un surface de came sur un arbre à cames, varie pendant la rotation de l'arbre à cames autour de son axe.

Il peut par ailleurs être désirable dans certains cas d'appliquer la bande abrasive 14 contre la surface de came 2 avec des pressions différentes et/ou pendant des durées différentes par les deux galets d'appui 12 pendant chaque cycle d'usinage. Ce résultat peut être obtenu d'une manière simple sur le dispositif tel que représenté et décrit par une commande individuelle correspondante de l'alimentation en fluide de chacun des deux vérins 8.

Le dispositif 3 tel qu'illustré par les figures 7 à 12 reprend toutes les caractéristiques de structure générale du dispositif 3 suivant les figures 1 à 6, mais comporte en plus, sur le support 4, entre les deux vérins 8, un galet de renvoi et de guidage 16 sur lequel la bande abrasive 14 passe entre les deux galets d'appui 12, en étant déviée et guidée transversalement. La bande abrasive 14 qui n'est pas guidée latéralement sur les galets d'appui 12 dépourvus de rebords de guidage participe ainsi mieux aux mouvements de battement imprimés à l'ensemble du dispositif d'usinage 3, comme cela est usuel en superfinition, transversalement à la longueur de la bande abrasive 14, donc, parallèlement à l'axe de l'arbre à cames 1.

Le galet de renvoi 16 impose à la bande 14, entre les deux galets d'appui 12, un trajet supplémentaire en forme de boucle, d'une longueur de préférence réglable qui est fonction de la position ou distance du galet 16 par rapport aux galets d'appui 12.

Il est possible de faire avancer la bande abrasive 14, entre deux cycles d'usinage successifs concernant deux surfaces de cames se trouvant soit sur un même arbre à cames, soit sur deux arbres à cames différents, d'une longueur correspondant sensiblement à la longueur de défilement de la bande pendant chaque cycle d'usinage, et de régler la longueur de la boucle de déviation de la bande abrasive par le galet de renvoi 16 de manière qu'elle corresponde à cette longueur de défilement de la bande abrasive pendant chaque cycle d'usinage. Ainsi, à chaque cycle d'usinage, le second galet d'appui reçoit et applique contre la surface de came, tout comme le premier galet d'appui, une portion de bande abrasive neuve, plutôt qu'une portion de bande abrasive "usée" ayant déjà servi au niveau du premier galet d'appui, comme c'est le cas pour le dispositif des figures 1 à 6 où la bande abrasive 14 "traîne" sur la surface de came 2 entre les deux galets d'appui 12.

Dans le mode de réalisation illustré, les deux vérins 8 sont montés sur le support 4 de manière que les axes de leurs tiges de piston 10 qui se croisent sur l'axe de rotation de l'arbre à cames 1 fassent l'un avec l'autre un angle qui est légèrement inférieur à 90°. Cet angle peut cependant être différent, dans la mesure où il reste inférieur à 180°.

Par ailleurs, les deux vérins 8 pourraient être remplacés par d'autres moyens produisant les pressions d'appui des galets 12 contre la surface de came 2, par exemple par des ressorts, mais l'avantage essentiel des vérins 8 est qu'ils peuvent être commandés à volonté, ce qui permet, par exemple, de moduler les pressions d'appui et les durées d'appui des deux galets 12 et de déplacer les deux galets 12 avant et après chaque cycle d'usinage à l'aide des seuls vérins d'appui 8 pour engager la bande abrasive 14 avec et la dégager de la surface de came 2, sans rapprocher et écarter le support 4 de l'arbre à cames 1 suivant la flèche 5 visible sur la figure 1.

Enfin, bien que l'invention ait été décrite ci-dessus dans son application à la superfinition des surfaces de cames d'arbres à cames, elle est applicable à l'usinage par bande abrasive d'autres surfaces et notamment de surfaces de portée non cylindriques sur d'autres pièces ayant un axe de rotation.

Dans tous les cas, l'invention permet d'obtenir, avec une unique bande abrasive et un unique système d'appui et de défilement d c cette bande abrasive, un résultat d'usinage équivalent à celui procuré par deux bandes abrasives et deux systèmes d'appui et de défilement de ces deux bandes

## Revendications

1. Procédé d'usinage par bande abrasive, sur une pièce ayant un axe de rotation, d'une surface de portée non cylindrique, notamment d'une surface de came (2) sur un arbre à cames (1), comprenant un cycle d'usinage consistant à appliquer une bande abrasive (14) par des moyens d'appui suivant une zone de contact sensiblement linéaire, parallèle à l'axe de rotation de la pièce, contre la surface de portée pendant que la pièce est entraînée en rotation autour de son axe de rotation, à faire défiler la bande abrasive (14) dans sa direction longitudinale sur les moyens d'appui pendant l'usinage, et à appliquer deux portions de la même bande (14) en défilement qui sont espacées l'une de l'autre dans la direction longitudinale de la bande, à l'aide de deux organes d'appui indépendants, suivant deux zones de contact angulairement espacées autour de l'axe de rotation de la pièce, contre la surface de portée, **caractérisé par le fait qu'**on fait avancer la bande abrasive (14), entre deux cycles d'usinage successifs, d'une longueur correspondant sensiblement à la longueur de défilement de la bande pendant chaque cycle d'usinage et qu'on dévie la bande abrasive (14) entre les deux organes d'appui sous la forme d'une boucle de longueur telle qu'à chaque cycle d'usinage, le second organe d'appui reçoive et applique une portion de bande abrasive neuve contre la surface de portée.

2. Procédé suivant la revendication 1, **caractérisé par le fait qu'**on applique les deux portions de la bande abrasive à l'aide des deux organes d'appui contre la surface de portée suivant deux directions d'action qui se croisent sur l'axe de rotation de la pièce.

3. Procédé suivant la revendication 2, **caractérisé par le fait qu'**on applique les deux portions de la bande abrasive suivant deux directions d'action qui font l'une avec l'autre un angle inférieur à 180°.

4. Procédé suivant la revendication 3, **caractérisé par le fait qu'**on applique les deux portions de la bande abrasive suivant deux directions d'action qui font l'une avec l'autre un angle inférieur à 120° et de préférence inférieur ou égale à 90°.

5. Dispositif pour l'usinage par bande abrasive, sur une pièce ayant un axe de rotation, d'une surface de portée non cylindrique, notamment d'une surface de came (2) sur un arbre à cames (1), comprenant des moyens pour supporter la pièce et pour l'entraîner en rotation autour de son axe, des moyens d'appui pour appliquer au moins une bande abrasive (14) contre au moins une surface de portée de la pièce, des moyens de guidage et d'entraînement de la bande abrasive (14) pour faire défiler la bande abrasive dans sa direction longitudinale sur les moyens d'appui, et des moyens d'appui comprenant deux unités d'appui (8) montées sur un même support (4) et ayant chacune un galet d'appui (12) mobile perpendiculairement à l'axe de rotation de la pièce (1) indépendamment de celui de l'autre unité d'appui, et que les moyens (13, 15) de guidage et d'entraînement sont conçus pour faire défiler la même bande abrasive (14) successivement sur les deux organes d'appui (12), **caractérisé par le fait que** le support (4) porte un galet de renvoi (16) sur lequel la bande abrasive (14) est déviée en étant guidée transversalement, entre les deux galets d'appui (12).

6. Dispositif suivant la revendication 5, **caractérisé par le fait que** les deux unités d'appui comprennent chacune un vérin à fluide (8), les cylindres (9) des deux vérins étant montés sur le support (4) de telles manière que les axes des tiges de piston (10) portant chacun un galet d'appui (12) se croisent sur l'axe de rotation de la pièce (1).

7. Dispositif suivant la revendication 6, **caractérisé par le fait que** les deux vérins (8) sont commandés séparément.

## Claims

1. Method of abrasive belt machining, on a workpiece having an axis of rotation, of a non-cylindrical bearing surface, especially a cam surface (2) on a camshaft (1), comprising a machining cycle consisting in applying an abrasive belt (14) by pressing means along a substantially linear contact region, parallel to the axis of rotation of the workpiece, against the bearing surface while the workpiece is being rotated about its rotation axis, in making the abrasive belt (14) run in its longitudinal direction over the pressing means during the machining, and in applying two portions of the same running belt (14), which are spaced apart in the longitudinal direction of the belt, by means of two independent pressing members, along two contact regions angularly spaced apart about the rotation axis of the workpiece, against the bearing surface, **characterized in that** the abrasive belt (14) is advanced, between two successive machine cycles, by a length corresponding approximately to the length by which the belt runs during each machining cycle and **in that** the abrasive belt (14) is deflected between the two pressing members in the form of a loop of length such that, at each machining cycle, the second pressing member receives and applies a fresh abrasive belt portion against the bearing surface.

2. Method according to Claim 1, **characterized in that** the two portions of the abrasive belt (14) are applied by means of the two pressing members against the bearing surface along two directions of action that intersect on the rotation axis of the workpiece.

3. Method according to Claim 2, **characterized in that** the two portions of the abrasive belt are applied along two directions of action that make between them an angle of less than 180°.

4. Method according to Claim 3, **characterized in that** the two portions of the abrasive belt are applied along two directions of action that make between them an angle of less than 120° and preferably an angle of 90° or less.

5. Device for abrasive belt machining, on a workpiece having a rotation axis of a non-cylindrical bearing surface, especially a cam surface (2) on a camshaft (1), comprising means for supporting the workpiece and for rotating it about its axis, pressing means for applying at least one abrasive belt (14) against at least one bearing surface of the workpiece, means for guiding and driving the abrasive belt (14), in order to make the abrasive belt run in its longitudinal direction over the pressing means, and pressing means comprising two pressing units (8) mounted on one and the same support (4), each unit having a press roller (12) that can move perpendicular to the rotation axis of the workpiece (1) independent of that of the other press unit, and the guiding/drive means (13, 15) are designed to make the same abrasive belt (14) run in succession over the two pressing members (12), **characterized in that** the support (4) carries an idler roll (16) around which the abrasive belt (14) is deflected, being guided transversely between the two press rolls (12).

6. Device according to Claim 5, **characterized in that** the two pressing units each comprise a fluid actuator (8), the cylinders (9) of the two actuators being mounted on the support (4) in such a way that the axes of the piston rods (10), each carrying a press roll (12), intersect on the rotation axis of the workpiece (1).

7. Device according to Claim 6, **characterized in that** the two actuators (8) are controlled separately.

## Patentansprüche

1. Verfahren zur Bearbeitung einer nicht zylindrischen Lagerfläche an einem Werkstück, das eine Drehachse aufweist, insbesondere einer Nockenfläche (2) auf einer Nockenwelle (1), das einen Bearbeitungszyklus aufweist, der darin besteht, ein Schleifband (14) über Andruckmittel in einem im Wesentlichen linearen, zu der Drehachse des Werkstücks parallelen Berührungsbereich gegen die Lagerfläche aufzubringen, während das Werkstück um seine Drehachse drehend angetrieben ist, das Schleifband (14) während der Bearbeitung in seiner Längsrichtung auf den Andruckmitteln vorbeilaufen zu lassen und zwei Abschnitte desselben vorbeilaufenden Bandes (14), die in der Längsrichtung des Bandes voneinander beabstandet sind, mit Hilfe von zwei unabhängigen Andruckelementen in zwei Berührungsbereichen, die in Umfangsrichtung'rund um die Drehachse des Werkstücks voneinander beabstandet sind, auf die Lagerfläche aufzubringen, **dadurch gekennzeichnet, dass** das Schleifband (14) zwischen zwei aufeinanderfolgenden Bearbeitungszyklen über eine Länge weitergebracht wird, die im Wesentlichen der Länge des Vorbeilaufens des Bandes während jedes Bearbeitungszyklus entspricht, und dass das Schleifband (14) zwischen den beiden Andruckelementen in Form einer Schlinge umgeleitet wird, die eine derartige Länge aufweist, dass in jedem Bearbeitungszyklus das zweite Andruckelement einen neuen Abschnitt des Schleifbandes aufnimmt und gegen die Lagerfläche aufbringt.

2. Verfahren nach Anspruch 1, **dadurch gekennzeichnet, dass** die beiden Abschnitte des Schleifbandes (14) mittels zweier Andruckelemente gegen die Lagerfläche in zwei Wirkungsrichtungen aufgebracht werden, die auf der Drehachse des Werkstücks einander kreuzen.

3. Verfahren nach Anspruch 2, **dadurch gekennzeichnet, dass** die beiden Abschnitte des Schleifbandes in zwei Wirkungsrichtungen aufgebracht werden, die miteinander einen Winkel bilden, der kleiner ist als 180°.

4. Verfahren nach Anspruch 3, **dadurch gekennzeichnet, dass** die beiden Abschnitte des Schleifbandes in zwei Wirkungsrichtungen aufgebracht werden, die miteinander einen Winkel bilden, der kleiner ist als 120° und vorzugsweise kleiner oder gleich 90° ist.

5. Vorrichtung zur Bearbeitung einer nicht zylindrischen Lagerfläche auf einem Werkstück, das eine Drehachse aufweist, insbesondere einer Nockenfläche (2) auf einer Nockenwelle (1), zu der gehören: Mittel zur Halterung des Werkstücks und zum Drehantrieb desselben um seine Achse, Andruckmittel zum Aufbringen wenigstens eines Schleifbandes (14) gegen wenigstens eine Lagerfläche des Werkstücks, Mittel zur Führung und zum Antrieb des Schleifbandes (14), um das Schleifband in seiner Längsrichtung auf den Andruckmitteln vorbeilaufen zu lassen, wobei die Andruckmittel zwei Andruckeinheiten (8) aufweisen, die auf demselben Träger (4) montiert sind und jeweils eine Andruckrolle (12) aufweisen, die unabhängig von derjenigen der anderen Andruckeinheit senkrecht zu der Drehachse des Werkstücks (1) bewegbar ist, und wobei die Führungs- und Antriebsmittel (13, 15) eingerichtet sind, um dasselbe Schleifband (14) aufeinanderfolgend auf den beiden Andruckelementen (12) vorbeilaufen zu lassen, **dadurch gekennzeichnet, dass** der Träger (4) eine Umlenkrolle (16) trägt, auf der das Schleifband (14) umgeleitet wird, indem es zwischen den beiden Andruckrollen (12) in transversaler Richtung geführt wird.

6. Vorrichtung nach Anspruch 5, **dadurch gekennzeichnet, dass** die beiden Andruckeinheiten jeweils einen Fluidarbeitszylinder (8) aufweisen, wobei die zylinder (9) der beiden Arbeitszylinder an dem Träger (4) in einer derartigen Weise montiert sind, dass die Achsen der Kolbenstangen (10), die jeweils eine Andruckrolle (12) tragen, einander auf der Drehachse des Werkstücks (1) kreuzen.

7. Vorrichtung nach Anspruch 6, **dadurch gekennzeichnet, dass** die beiden Arbeitszylinder (8) gesondert voneinander gesteuert sind.
